# EUROPÄISCHE PATENTSCHRIFT

(11) **EP 1 339 905 B1**
(45) Veröffentlichungstag und Bekanntmachung des Hinweises auf die Patenterteilung: **05.01.2005**
(21) Anmeldenummer: 01994670.6
(22) Anmeldetag: 17.11.2001
(51) Int. Cl.: D06B 1/00

(54) **KONTINUIERLICH ARBEITENDE FÄRBEANLAGE FÜR TEXTILE WARE SOWIE VERFAHREN ZUM BETRIEB EINER SOLCHEN ANLAGE**
CONTINUOUSLY OPERATING DYEING DEVICE FOR TEXTILE GOODS AND METHOD FOR OPERATING ONE SUCH DEVICE
DISPOSITIF DE COLORATION FONCTIONNANT EN CONTINU DESTINE A DES ARTICLES TEXTILES, ET PROCEDE D'UTILISATION D'UN TEL DISPOSITIF

(30) Priorität: 07.12.2000 DE 10060777
(43) Veröffentlichungstag der Anmeldung: 03.09.2003
(73) Patentinhaber: Mageba-Textilmaschinen Vertriebs GmbH, 54470 Bernkastel-Kues (DE)
(72) Erfinder: STANG, Hans-Peter, 54470 Bernkastel-Kues (DE)
(74) Vertreter: Müller, Enno, Dipl.-Ing.
(86) Internationale Anmeldenummer: PCT/EP2001/013299
(87) Internationale Veröffentlichungsnummer: WO 2002/046513

(56) Entgegenhaltungen:
- DE-A- 1 460 243
- DE-A- 2 263 708
- GB-A- 742 430
- GB-A- 884 616
- GB-A- 959 859
- GB-A- 1 038 991
- US-A- 3 997 291

## Beschreibung

Die Erfindung betrifft eine Färbeanlage nach den Merkmalen des Oberbegriffs des Anspruches 1 und ein Verfahren zum Betrieb einer Färbanlage nach den Merkmalen des Oberbegriffs des Anspruches 15.

Derartige Färbeanlagen und Färbeverfahren für textile Waren sind bekannt. Bei diesen Lösungen ergeben sich insbesondere bei der Bearbeitung elastischer Bänder Probleme hinsichtlich der Spannung sowie der Schrumpfkontrolle. Diesbezüglich sind Lösungen bekannt, welche für die Bearbeitung elastischer Bänder Kompensatoren oder Tänzersteuerungen aufweisen.

Aus der DE 1460 243 A1 ist ein Färbeaggregat für Wolle bekannt, bei welchem aufgesetzt auf und in Fortsetzung des vertikalen Schenkels eines J-Rohres ein Dampfrohr angeordnet ist, wobei der vertikale Schenkel des J-Rohres, der als Verweilraum für die Ware dient, wesentlich länger als üblich ausgebildet ist. Die in dem Dampfrohr dampfbehandelte Ware stapelt sich in dem vertikalen Abschnitt des J-Rohres. Oberhalb des Eintritts des J-Rohres wird der zuvor in das Dampfrohr eingedüste Dampf in Form von Kondensat abezogen. Der. vertikale Schenkel des J-Rohres ist als doppelwandiges, nach innen geschlossenes Rohr ausgebildet, zum Beheizen dieses Abschnittes, in dem die Ware gestapelt wird.

Aus der GB 959,859 B1 ist eine Bleicheinrichtung bekannt. Diese ist in Form eines J-Rohres gestaltet, wobei lediglich zur Beheizung der Blecheinrichtung der vertikale Abschnitte des J-Rohres durch einen Dampfmantel beheizt sein kann.

Die GB 884,616 B1 beschreibt eine Fixiereinrichtung in Form einer Dampfkammer. Die Dampfkammer ist als vertikales Dampfrohr vorgeschaltet zu einem in Nebeneinanderanordnung zu der Fixiereinrichtung vorgesehenen J-Rohr ausgebildet.

Die GB 1,038,991 B1 beschreibt eine Textil-Behandlungseinrichtung für Dampfbehandlung unter Überdruck. Die Behandlungskammer weist eine Doppelmantel-Konstruktion auf, wobei Dampf in den Zwischenraum gegeben wird und durch Öffnungen der Innenwand in die Behandlungskammer einströmt. Im Auslassbereich der Dampfbehandlungskammer ist vorgesehen, dass das zu behandelnde Material sich aufstapelt, um so auch eine Abdichtung zu ergeben. Gleiches ist auch am Eingang vorgesehen.

Im Hinblick auf den zuvor beschriebenen Stand der Technik wird die Aufgabe der Erfindung darin gesehen, eine Färbeanlage der in Rede stehenden Art verbessert auszugestalten, derart, dass bei spannungsfreiem Durchlauf zugleich eine verbesserte Fixierung der Farbstoffe erfolgt. Weiter wird eine Aufgabe darin gesehen, ein entsprechend verbessertes Färbverfahren anzugeben.

Diese Aufgabe ist bei den Gegenständen der Ansprüche 1 bzw. 15 gelöst. So kann bspw. ein U-förmiges Rohrstück mit gleichen oder unterschiedlich langen vertikalen Schenkeln als Fixiereinrichtung dienen, durch welches Rohrstück die zu fixierende textile Ware spannungsfrei geführt wird. Der zwischen der Fördereinrichtung und der Heraushebeeinrichtung durch die Fixiereinrichtung geführte textile Warenabschnitt ist spannungsfrei, ggf. im Bereich des horizontalen. Steges des Rohrstückes wellenartig verlaufend geführt ist. Zufolge dieser Ausgestaltung ist bei einer kontinuierlich arbeitenden Anlage eine verbesserte Fixierung der Farbstoffe erreicht. Weiter wird vorgeschlagen, dass die Herausbeförderungseinrichtung Quetschwalzen aufweist. Bevorzugt wird hierbei eine Ausgestaltung, bei welcher der Auszug der textilen Ware, bspw. Bandware, über ein Transportwalzenpaar oder ein Transportband erfolgt, welches die Ware bspw. einer nachgeordneten Quetschvorrichtung zuführt. Hinsichtlich des Dampffixierung kann auch überhitzter Dampf zur Anwendung kommen, mittels welchem auch nach dem sogenannten HT-Verfahren Polyester und andere Synthetikmaterialien fixiert werden können. Zudem kann vorgeordnet der Fixiereinrichtung eine Foulardeinrichtung angeordnet sein, welche wahlweise als Abquetschwerk oder Absaugeinrichtung konzipiert ist. Die Fixiereinrichtüng ist bevorzugt in dem, der Fördereinrichtung zur Belieferung der -Fixiereinrichtung zugeordneten vertikalen Schenkel ausgebildet. Die Einblasung von Dampf kann lediglich in eine Richtung erfolgen. So wird vorgeschlagen, dass der Dampf von oben nach unten eingeblasen wird. Alternativ kann der Dampf auch von unten nach oben eingeblasen werden. In einer weiteren alternativen Ausgestaltung des Erfindungsgegenstandes ist vorgesehen, dass der Dampf allseitig eingeblasen wird. So kann bspw. das Rohrstück, insbesondere der vertikale Schenkel eine perforierte Innenhülle zum allseitigen Einblasen des Dampfes aufweisen. Der Dampf kann im Aggregat durch einen separaten Dampferhitzer erzeugt werden oder auch wahlweise durch Direktdampfeinblasung oder Direktdampfeinblasung mit Dampftxockner und Feuchtigkeitskontrolle vorgenommen werden. Als sinnvoll erweist sich weiter, dass der Dampf entfernt von der Einblasung abgesaugt wird, so weiter bevorzugt am Austritt der Fixiereinrichtung. Diese Absaugung kann durch eine separat am Austritt der Fixiereinheit angeordnete Absaugvorrichtung erfolgen. Bevorzugt ist eine integrierte Schlitzabsaugung am Austritt der Fixiereiuheit vorgesehen. Des weiteren erweist es sich als vorteilhaft, dass die Absaugung im unteren Bereich des vertikalen Schenkels des Rohrstückes, vor dem Übergang in den horizontalen Steg erfolgt. Zufolge dessen ist die Dampfbehandlung der durchgeführten textilen Ware begrenzt auf den in Förderrichtung ersten vertikalen Schenkel der Fixiereinrichtung. Darüber hinaus ist die Fixiereinrichtung der erfindungsgemäßen Anlage auch dazu geeignet, textile Ware lediglich durch Dampf einsatz spannungsfrei zu schrumpfen. In einer Weiterbildung des Erfindingsgegenstandes ist vorgesehen, dass im Stegbereich des Rohrstückes Wasser aufgenommen. ist, zur Ausbildung einer Dampfsperre. Hierdurch ist ein sogenanntes Wasserschloss gebildet. Hierbei kann die Dampfsperre durch stehendes Wasser im Stegbereich ausgebildet sein, wobei die Absaugung des in den vertikalen Schenkel des Rohrstückes eingeblasenen Dampfes oberhalb der Dampfsperre erfolgt. Wesentlich ist hierbei weiter, dass der weitere, sich an dem horizontalen Steg anschließende Vertikalabschnitt eine Länge aufweist, welche eine luftdichte Dampfsperre gewährleistet. Demzufolge ragt der weitere Vertikalabschnitt über den horizontalen Steg hinaus, dies bei bevorzugt paralleler Ausrichtung zum ersten vertikalen Schenkel. Alternativ kann die Dampfsperre auch durch eine Wasser-Überlaufeinrichtung gebildet sein, so dass im kontinuierlichen Überlaufsystem gearbeitet werden kann- Des weiteren besteht auch die Möglichkeit, das Wasser im Gegenstromprinzip durch den horizontalen Steg zu führen. Auch ist denkbar, dass in der Dampfsperre das Wasser durch in Transportrichtung ausgerichtete Düsen eingedüst wird. Zufolge dessen erfolgt ein Transport der durch die Fixiereinrichtung geführten Ware mittels des eingedüsten Wassers in Auslaufrichtung. Die Wasserzone bzw. die Dampfsperre kann beliebig lang ausgebildet sein, um gleichzeitig als Waschaggregat zu dienen. Das Rohrstück der Fixiereinrichtung kann im Querschnitt kreisrund ausgebildet sein. Vorstellbar ist auch, dass dieses Rohrstück für Breitware in entsprechend gross dimensionierter Ausführung eingesetzt wird, wobei sich die Ware dann in Art einer Leporello-Faltung in dem Rohrstück aufbaut, wodurch eine gleichmäßige Dampfdurchströmung der Ware erzielt wird. So wird vorgeschlagen, dass das Rohrstück im Querschnitt, etwa zur Aufnahme von Breitware oder zur Aufnahme mehrerer nebeneinander angeordneter Bänder, langlochartig geformt ist. In weiterer Ausgestaltung des Erfindungsgegenstandes ist vorgesehen, dass zugeordnet dem vertikalen Schenkel eine Reinigungseinrichtung vorgesehen ist. Nach erfolgter, der Fixiereinrichtung vorgeordneter Färbung wäscht und reinigt diese Reinigungseinrichtung durch Aktivierung die gesamte Innenwandung des Rohrstückes, insbesondere des vertikalen Schenkels. Vorzugsweise kann dies mit Wasser aus dem Waschbecken oder dem aus der Wasser-Überlaufeinrichtung im Bereich der Dampfsperre erfolgen, um hier eine bessere Ausnutzung des eingesetzten Mediums Wasser zu erzielen. Diesbezüglich kann vorgesehen sein, dass die Reinigungseinrichtung eine auf die Innenwandung der Fixiereinrichtung wirkende Ringdüse aufweist, wobei die Düsen in radialer und/oder axialer Richtung ausgerichtet sind. Als besonders vorteilhaft erweist sich hierbei, dass die Reinigungseinrichtung innerhalb des vertikalen Schenkels des Rohrstückes vertikal verfahrbar ist, wodurch eine sichere Reinigung des vertikalen Schenkels erzielt werden kann. In einer bevorzugten Ausgestaltung des Erfindungsgegenstandes ist vorgesehen, dass das Robrstück J-förmig gestaltet ist. Diesbezüglich wird weiter vorgeschlagen, dass der J-Schenkel senkrecht ausgebildet ist. Wie bereits erwähnt, erfolgt der Auszug der Ware bevorzugt über ein Transportwalzenpaar oder ein Transportband. Dieses führt die Ware einer nachgeordneten Quetschvorrichtung zum Ausquetschen des überschüssigen Wassers zu, welche Quetschvorrichtung vorzugsweise so ausgebildet ist, dass die ausgequetschte Waschflotte entweder in die, bevorzugt J-förmige Ausformung des Dampfrohres zurücklaufen kann oder aufgefangen und abgeleitet werden kann. Zufolge der erfindungsgemäßen Ausgestaltung ist eine Färbeanlage angegeben, welche eine Fixiereinrichtung in kompakter Bauweise aufweist, dies bei geringem Energieaufwand und kontrollierter Dampfeinblasung. Die zu fixierende Ware wird spannungsfrei durch die Fixiereinrichtung geführt, um ein vollständig geschrumpftes Material zu erzielen. Zudem ist eine gleichmäßige Fixierung durch gleichmäßige Dampfeinstrahlung ohne Verluste, welche Dampfeinstrahlung direkt auf die Ware einwirken kann, erreicht. Die Dampfeinstrahlung kann sowohl zum Schrumpfen als auch zum Farbstofffixieren genutzt werden. Des weiteren können auch mehrere parallel zueinander angeordnete Fixiereinrichtungen nebeneinander eingesetzt werden, um somit höhere Leistungen zu erzielen. Vorzugsweise ist eine Computersteuerung vorgesehen, welche die Dampfmenge und Geschwindigkeit regelt und darüber hinaus auch die Verweilzeit der Ware im Dampfbereich steuert.

Betzüglich das Verfahrens zum Betrieb der Färbeaumage erfolgt die Hineinbeförderung und das Herausheben der textilen Ware kontinuierlich, so dass insbesondere im Bereich des horizontalen Steges stets ein spannungsfreier Zwischenabschnitt vorliegt. Entsprechend liegt ein absolut spannungsfreies Verfahren vor, um ein vollständig geschrumpftes Material zu erzielen. Das Herausheben der textilen Ware erfolgt bspw. über Transportwalzenpaare oder Transportbänder. Es kann jedoch auch eine Herausbeförderung. über Quetschwalzen erfolgen. Die Fixierung erfolgt bevorzugt mit überhitztem Dampf, mittels welchem nach dem sogenannten HT-Verfahren auch Polyester und andere Synthetikmaterialien fixiert werden können. Die Einblasung kann von oben nach unten oder alternativ auch von unten nach oben erfolgen. Weiter ist auch denkbar, dass der Dampf allseitig eingeblasen wird. Der Dampf kann hierbei im Aggregat durch einen separaten Dampferhitzer erzeugt werden oder auch wahlweise über Direktdampfeinblasung oder Direktdampfeinblasung mit Dampftrockner und Feuchtigkeitskontrolle vorgenommen werden. Bevorzugt am erfolgt die Absaugung Austritt der Fixiereinrichtung. So kann bspw. die Absaugung durch eine integrierte Schlitzabsaugung erfolgen. Bevorzugt ist diesbezüglich vorgesehen, dass die Absaugung im unteren Bereich des vertikalen Schenkels des Rohrstückes, vor dem Übergang in den horizontalen Steg erfolgt. Durch die Dampfsperre ist ein sogenanntes Wasserein sogenanntes Wasserschloss erzielt. Diesbezüglich wird vorgeschlagen, dass die textile Ware eine durch stehendes Wasser gebildete Dampfsperre durchläuft. Alternativ kann die textile Ware auch eine durch eine Wasser-Überlaufeinrichtung gebildete Dampfsperre durchlaufen, welche Überlaufeinrichtung im kontinuierlichen Überlaufsystem arbeitet. Des weiteren kann auch das Wasser im Gegenstromprinzip 2 zur Bildung der Dampfsperre durch den horizontalen Steg 3 geführt werden. Auch ist es denkbar, dass in der Dampfsperre das Wasser durch in Transportrichtung ausgerich-5 tete Düsen eingedüst wird, womit neben der Bildung einer Dampfsperre auch durch das eingedüste Wasser der Transport der textilen Ware durch den horizontalen Steg in Richtung des Auslaufes erzielt ist. Ist die Fixiereinrichtung im Anschluss an eine Foulard-Einrichtung angeordnet, so erweist es sich als zweckmäßig, dass eine Reinigungseinrichtung auf die Innenwandung der Fixiereinrichtung einwirkt . Bevorzugt wird hierbei, dass eine Ringdüse als Reinigungseinrichtung auf die Innenwandung der Fixiexeinrichtung einwirkt, wobei weiter bevorzugt die Reinigungseinrichtung innerhalb des vertikalen Schenkels des Rohrstückes vertikal verfahrbar ist. Zufolge dessen wird die Innenwandung der Fixiereinrichtung nach erfolgter Färbung gewaschen und gereinigt.

Nachstehend ist die Erfindung anhand der beigefügten Zeichnung, welche lediglich mehrere Ausführungsbeispiele darstellt, näher erläutert. Es zeigt:
- Fig. 1: eine schematische Darstellung einer erfindungsgemäßen Färbeanlage für textile Ware;
- Fig. 2: eine schematische Schnittdarstellung einer Fixiereinrichtung in eine ersten Ausführungsform;
- Fig. 3: eine der Fig. 2 entsprechende Darstellung, jedoch eine zweite Ausführungsform betreffend;
- Fig. 4: eine dritte Ausführungsform. der Fixiereinrichtung;
- Fig. 5: die Fixiereinrichtung in einer vierten Ausführungsform;
- Fig. 6: eine der Fig. 3 entsprechende Darstellung, jedoch eine weitere Ausführungsform betreffend;

Dargestellt und beschrieben ist zunächst mit Bezug zu Fig. 1 eine Färbeanlage 1, welche im Continue-Verfahren arbeitet und hierzu nacheinander in Förderrichtung r geschaltet eine Färbeeinrichtung 2, eine Fixiereinrichtung 3, eine Waschvorrichtung 4 sowie eine Trocknervorrichtung 5 aufweist.

Die Färbeeinrichtung 2 ist als bekannte Foulard-Einrichtung mit einer Abquetscheinrichtung 40 gebildet, welche Abquetscheinrichtung 40 zugleich die Fördereinrichtung 6 zur Belieferung der Fixiervorrichtung 3 mit der zu bearbeitenden textilen Ware 7 in Form von Bändern oder Breitware ist.

Sowohl zwischen Fixiervorrichtung 3 und Waschvorrichtung 4 als auch zwischen letzterer und der Trocknervorrichtung 5 ist jeweils ein Transportwalzenpaar angeordnet, welches zugleich als Heraushebeeinrichtung 8 zur Herausbeförderung der textilen Ware 7 aus der in Laufrichtung r vorgeschalteten Vorrichtung als auch als Fördereinrichtung 6 zur Belieferung der textilen Ware 7 in die nachgeschaltete Vorrichtung dient.

Sowohl die Fixiereinrichtung 3, die Waschvorrichtung 4 als auch die Trocknervorrichtung 5 sind als J- bzw. U-förmige Rohrstücke 9 gestaltet, mit einem vertikalen Schenkel 10 und einem horizontalen Steg 11, der in einen weiteren Vertikalabschnitt 12 ausläuft.

Die textile Ware 7 wird durch jede dieser Vorrichtungen unter Ausbildung eines spannungsfreien Zwischenabschnittes 13 gefördert, indem die textile Ware 7 mittels der Fördereinrichtung 6 in den Bereich des vertikalen Schenkels 10 des Rohrstückes 9 der jeweiligen Einrichtung bzw. Vorrichtung hineingefördert wird und sodann unter Aufbrauch des spannungsfreien Zwischenabschnittes 13 aus dem parallel zu dem vertikalen Schenkel 10 verlaufenden weiteren Vertikalabschnitt 12 mittels der Heraushebevorrichtung 8 herausgehoben wird, um hiernach gegebenenfalls der nächsten Vorrichtung zugeführt zu werden.

Zufolge dessen ist eine spannungsfreie Verfahrensweise angegeben, welche ein vollständig geschrumpftes Material erzielen läßt.

In Fig. 2 ist eine erste Ausführungsform einer Fixiereinrichtung 3 schematisch dargestellt. Diese ist als Dampffixierer ausgebildet, wobei die eigentliche Fixier- bzw. Dampfzone in dem vertikalen Schenkel 10 des hier J-förmigen Rohrstückes 9 ausgebildet ist. Der sich an dem horizontalen Steg 11 anschließende weitere Vertikalabschnitt 12 ist wesentlich kürzer ausgebildet als der vertikale Schenkel 10, ragt dennoch über den horizontalen Steg 11 nach oben hinaus.

In den vertikalen Schenkel 10 des Rohrstückes 9 wird über Düsen 14 Dampf 15 von oben nach unten eingeblasen. Hierbei handelt es sich bevorzugt um überhitzten Dampf, mittels welchem nach dem sogenannten HT-Verfahren Polyester und andere Synthetikmaterialien fixiert werden können.

Wie zu erkennen, wird der Dampf 15 am Austritt der Fixiereinrichtung bzw. der Fixierzone -hier im unteren Bereich des vertikalen Schenkels 10 des Rohrstückes 9, vor dem Übergang in den horizontalen Steg 11- abgesaugt. Hierzu ist eine integrierte Schlitzabsaugung 16 vorgesehen.

Im Bereich des horizontalen Steges 11 ist siphonartig zur Bildung einer Dampfsperre 18 Wasser 17 aufgenommen, welches in dem dargestellten Ausführungsbeispiel stehend, teilweise in den Vertikalabschnitt 12 und in den vertikalen Schenkel 10 tritt. Die Dampfsperre 18 ist somit mit einem sogenannten Wasserschloss gebildet.

Je nach Länge dieser Wasserzone kann dieser Bereich zugleich als Waschaggregat dienen.

In Fig. 3 ist eine alternative Ausgestaltung einer Fixiereinrichtung 3 dargestellt, bei welcher der, der Fixierung dienende Dampf 15 allseitig eingeblasen wird. Hierzu ist der vertikale Schenkel 10 als doppelwandiges Rohr ausgebildet, wobei das Innenrohr 19 Öffnungen 20 zum Inneren der Fixiereinrichtung 3 aufweist. Alternativ können anstelle der Öffnungen 20 auch Düsen angeordnet sein.

Auch bei dieser Ausführungsform erfolgt eine Absaugung des eingeblasenen Dampfes 15 über die Schlitze 16.

Der Dampf 15 kann im Aggregat durch einen separaten Dampferhitzer erzeugt werden oder auch wahlweise über Direktdampfeinblasung oder Direktclampfeinblasung mit Dampftrockner und Feuchtigkeitskontrolle vorgenommen werden. Weiter kann eine Computersteuerung vorgesehen sein, welche die Dampfmenge und die Fordergeschwindigkeit der textilen Ware 7 regelt und somit auch die Verweilzeit der textilen Ware 7 im Dampf 15 steuert.

Unter Fortlassung des Wasserschlosses bzw. der Dampfsperre 18 kann die Fixiereinrichtung 3 bzw. ein wie beschrieben ausgebildetes Rohrstück 9 auch zur lediglichen Dampfbehandlung für textile Waren 7 dienen, um diese spannungsfrei zu schrumpfen.

Zudem kann das Rohrstück 9 im Querschnitt kreisrund ausgebildet sein. Um Breitware zu behandeln, kann jedoch auch ein im Querschnitt langlochartig geformtes Rohrstück 9 vorgesehen sein, wobei sich dann die textile Ware 7 in einer Art Leporello-Faltung in dem Rohrstück 9 aufbaut, womit eine gleichmäßige Dampfcturchströmung der Ware erzielt wird.

Die Fig. 4 und 5 zeigen alternative Ausgestaltungen der Dampfsperre 18. So kann diese auch gemäß Fig. 4 gebildet sein durch eine Wasser-Überlaufeinrichtung 21, womit die Dampfsperre 18 im kontinuierlichen Überlaufsystem arbeitet. Hierzu ist im Übergangsbereich von vertikalem Schenkel 10 zum horizontalen Steg 11 ein Wassereinlass 31 vorgesehen, welcher über eine nicht dargestellte Pumpe mit Wasser aus einem Dberlaufbehältnis 30 der Überlaufeinrichtung 21 gespeist wird.

Des weiteren können gemäß Fig. 5 im Bereich des horizontalen Steges 11 Düsen 22 zum Eindösen des Wassers 17 vorgesehen sein, wobei diese Düsen 22 darüber hinaus so ausgerichtet sind, dass ein Transport der textilen Ware 7 in Richtung des Auslaufes des Vertikalabschnittes 12 erfolgt. Auch diese Düsen 22 werden bevorzugt mit Wasser aus einem Überlaufbehältnis 30 versorgt.

Um nach einer erfolgten Färbung der textilen Ware 7 Rückstände in der Fixiereinrichtung 3, insbesondere im Bereich des vertikalen Schenkels 10 zu beseitigen, kann gemäß Fig. 6 eine Reinigungseinrichtung 23 vorgesehen sein, welche in dem dargestellten Ausführungsbeispiel als eine, innerhalb des vertikalen Schenkels 10 des Rohrstückes 9 vertikal verfahrbare, auf die Innenwandung der Fixiereinrichtung 3 bzw. des vertikalen Schenkels 10 wirkende Ringdüse 24 ausgebildet ist.

Zufolge der anhand der verschiedenen Ausführungsbeispiele beschriebenen Erfindung ist eine spannungsfreie Verfahrensweise zur Erzielung eines vollständig geschrumpften Materials angegeben. Es erfolgt hierbei eine gleichmäßige Fixierung durch gleichmäßige Dampfeinstrahlung ohne Verluste, die direkt auf die Ware 7 einwirken kann, wobei weiter die Dampfeinstrahlung sowohl zum Schrumpfen als auch zur Farbstofffixierung genutzt werden kann.

## Patentansprüche

1. Kontinuierlich arbeitende Färbeanlage (1) für textile Ware (7) in Form von Bändern oder Breitware, mit einer Färbeeinrichtung (2) und einer DampfFixiereinrichtung (3), wobei die Fixiereinrichtung (3) als Rohrstück (9) ausgebildet ist, mit einem vertikalen Schenkel (10)und einem horizontalen Steg (11), der in einen weiteren Vextikalabschnitt (12) ausläuft, welche Fixiereinrichtung (3) von der textilen Ware (7) zu durchsetzen ist, wobei weiter eine Fördereinrichtung (6), gegebenenfalls mit einer Abquetscheinrichtung (40) und/oder einer Absaugeinrichtung (41) zur Belieferung der Fixiereinrichtung (3) und eine Heraushebeeinrichtung (8) zur Herausförderung aus der Fixiereinrichtung (3) vorgesehen ist, **dadurch gekennzeichnet, dass** die Fixiereinrichtung in dem vertikalen Schenkel (10) des Rohrstücks ausgebildet ist, dass der vertikale Schenkel (10) als doppelwandiges Rohr ausgebildet ist, wobei das Innenrohr (19) Düsen oder Öffnungen (20) zum Inneren der Fixiereinrichtung (3) zum Einblasen von Dampf aufweist, dass im Stegbereich des Rohres Wasser aufgenommen ist, zur Ausbildung einer Dampfsperre und dass der Dampf im vertikalen Schenkel, entfernt von der Einblasung, absaugbar ist.

2. Färbeanlage nach Anspruch 1, **dadurch gekennzeichnet, dass** die Heraushebeeinrichtung (8) Quetschwalzen aufweist.

3. Färbeanlage nach Anspruch 1 oder 2, **dadurch gekennzeichnet, dass** der Dampf (15) von oben nach unten eingeblasen wird.

4. Färbeanlage nach Anspruch 1 oder 2, **dadurch gekennzeichnet, dass** der Dampf (15) von unten nach oben eingeblasen wird.

5. Färbeanlage nach einem der Ansprüche 1 oder 2, **dadurch gekennzeichnet, dass** der Dampf (15) allseitig eingeblasen wird.

6. Färbeanlage nach einem der Ansprüche 1 bis 5, **dadurch gekennzeichnet, dass** der Dampf (15) im Austritt der Fixiereinrichtung (3) abgesaugt wird.

7. Färbeanlage nach Anspruch 6, **dadurch gekennzeichnet, dass** die Absaugung im unteren Bereich des vertikalen Schenkels (10) des Rohrstückes (9), vor dem Übergang in den horizontalen Steg (11) erfolgt.

8. Färbeanlage nach einem der Ansprüche 1 bis 7, **dadurch gekennzeichnet, dass** die Dampfsperre (18) durch stehendes Wasser (17) ausgebildet ist.

9. Färbeanlage nach einem der Ansprüche 1 bis 7, **dadurch gekennzeichnet, dass** die Dampfsperre (18) durch eine Wasser-Überlaufeinrichtung (21) gebildet ist.

10. Färbeanlage nach einem der Ansprüche 1 bis 7, **dadurch gekennzeichnet, dass** in der Dampfsperre (18) das Wasser (17) durch in Transportrichtung (r) ausgerichtete Düsen (22) eingedüst wird.

11. Färbeanlage nach einem der Ansprüche 1 bis 10, **dadurch gekennzeichnet, dass** das Rohrstück (9) im Querschnitt, etwa zur Aufnahme von Breitware, langlochartig geformt ist.

12. Färbeanlage nach einem der Ansprüche 1 bis 11, **dadurch gekennzeichnet, dass** zugeordnet zu dem vertikalen Schenkel (10) eine Reinigungseinrichtung (23) vorgesehen ist.

13. Färbeanlage nach Anspruch 12, **dadurch gekennzeichnet, dass** die Reinigungseinrichtung (23) eine auf die Innenwandung der Fixiereinrichtung (3) wirkende Ringdüse (24) aufweist.

14. Färbeanlage nach einem der Ansprüche 12 oder 13, **dadurch gekennzeichnet, dass** die Reinigungseinrichtung (23) innerhalb des vertikalen Schenkels (10) des Rohrstückes (9) vertikal verfahren ist.

15. Verfahren zum Betrieb einer kontinuierlichen arbeitenden Färbanlage (1) für textile Ware (7) in Form von Bändern oder Breitware, insbesondere einer Färbeanlage nach einem der Ansprüche 1 bis 14, mit einer Färbeeinrichtung (2) und einer Fixiereinrichtung (3), wobei die textile Ware (7) in die als Rohrstück (9) mit einem vertikalen Schenkel (10) und einem horizontalen Steg (11), der in einen weiteren Vertikalabschnitt (12) ausläuft, gestaltete Fixiereinrichtung (3) in dessen Inneres Dampf eingeblasen wird, unter Ausbildung eines spannungsfreien Zwischenabschnittes (13) hineingefördert wird und sodann unter Aufbrauch des spannungsfreien Zwischenabschnittes (13) herausgehoben wird, wobei der Dampf entfernt von der Einblasung abgesaugt wird, **dadurch gekennzeichnet, dass** die Absaugung im Bereich des vertikalen Schenkels (10) des Rohrstücks (9) durchgeführt wird, und dass die textile Ware durch eine durch Wasser gebildete Dampfsperre geleitet wird.

16. Verfahren nach Anspruch 15, **dadurch gekennzeichnet, dass** die Herausbeförderung über Querwalzen erfolgt.

17. Verfahren nach einem der Ansprüche 15 oder 16, **dadurch gekennzeichnet, dass** der Dampf (15) von oben nach unten eingeblasen wird.

18. Verfahren nach einem der Ansprüche 15 oder 16, **dadurch gekennzeichnet, dass** der Dampf (15) von unten nach oben eingeblasen wird.

19. Verfahren nach einem der Ansprüche 15 bis 18, **dadurch gekennzeichnet, dass** der Dampf (15) allseitig eingeblasen wird.

20. Verfahren nach einem der Ansprüche 15 bis 19, **dadurch gekennzeichnet, dass** der Dampf (15) am Austritt der Fixiereinrichtung (3) abgesaugt wird.

21. Verfahren nach Anspruch 20, **dadurch gekennzeichnet, dass** die Absaugung im unteren Bereich des vertikalen Schenkels (10) des Rohrstückes (9), vor dem Übergang in den horizontalen Steg (11) erfolgt.

22. Verfahren nach einem der Ansprüche 15 bis 21, **dadurch gekennzeichnet, dass** die Dampfsperre durch stehendes Wasser (17) gebildet ist.

23. Verfahren nach einem der Ansprüche 15 bis 21, **dadurch gekennzeichnet, dass** die textile Ware (7) eine durch eine Wasser-Überlaufeinrichtung (21) gebildete Dampfsperre (18) durchläuft.

24. Verfahren nach einem der Ansprüche 15 bis 21, **dadurch gekennzeichnet, dass** in der Dampfsperre (18) das Wasser (17) durch in Transportrichtung (3) ausgerichtete Düsen eingedüst wird.

25. Verfahren nach einem der Ansprüche 15 bis 24, **dadurch gekennzeichnet, dass** eine Reinigungseinrichtung (23) auf die Innenwandung der Fixiereinrichtung (3) einwirkt.

26. Verfahren nach Anspruch 25, **dadurch gekennzeichnet, dass** eine Ringdüse als Reinigungseinrichtung (23) auf die Innenwandung der Fixiereinrichtung (3) einwirkt.

27. Verfahren nach einem der Ansprüche 25 oder 26, **dadurch gekennzeichnet, dass** die Reinigungseinrichtung (23) innerhalb des vertikalen Schenkels (10) des Rohrstückes (9) vertikal verfahrbar ist.

## Claims

1. Continuously operating dyeing apparatus (1) for textile merchandise (7) in the form of strips or full-width merchandise, with a dyeing device (2) and a steam fixing device (3), wherein the fixing device (3) is constructed as a tube section (9), with one vertical arm (10) and one horizontal web (11) which ends in a further vertical section (12), through which fixing device (3) the textile merchandise (7) is to pass, wherein furthermore a conveying device (6), if occasion arises with a squeezing device (40) and/or an extraction device (41) for supplying the fixing device (3) and a lift-out device (8) for lifting out of the fixing device (3), is provided, **characterised in that** the fixing device is formed in the vertical arm (10) of the tube section, **in that** the vertical arm (10) is constructed as a double-walled tube, wherein the inner tube (19) has nozzles or openings (20) to the interior of the fixing device (3) for blowing in steam, **in that** water is held in the web region of the tube for forming a steam barrier, and **in that** the steam can be extracted in the vertical arm, remote from blowing in.

2. Dyeing apparatus according to claim 1, **characterised in that** the lift-out device (8) has squeezing rollers.

3. Dyeing apparatus according to claim 1 or 2, **characterised in that** the steam (15) is blown in from top to bottom.

4. Dyeing apparatus according to claim 1 or 2, **characterised in that** the steam (15) is blown in from bottom to top.

5. Dyeing apparatus according to either of claims 1 or 2, **characterised in that** the steam (15) is blown in on all sides.

6. Dyeing apparatus according to any of claims 1 to 5, **characterised in that** the steam (15) is extracted in the exit of the fixing device (3).

7. Dyeing apparatus according to claim 6, **characterised in that** extraction takes place in the lower region of the vertical arm (10) of the tube section (9), before the junction with the horizontal web (11).

8. Dyeing apparatus according to any of claims 1 to 7, **characterised in that** the steam barrier (18) is formed by standing water (17).

9. Dyeing apparatus according to any of claims 1 to 7, **characterised in that** the steam barrier (18) is formed by a water overflow device (21).

10. Dyeing apparatus according to any of claims 1 to 7, **characterised in that** in the steam barrier (18) the water (17) is injected through nozzles (22) oriented in the direction of transport (r).

11. Dyeing apparatus according to any of claims 1 to 10, **characterised in that** the tube section (9) is shaped like an oblong hole in cross-section, for example, for receiving full-width merchandise.

12. Dyeing apparatus according to any of claims 1 to 11, **characterised in that** associated with the vertical arm (10) a cleaning device (23) is provided.

13. Dyeing apparatus according to claim 12, **characterised in that** the cleaning device (23) has an annular nozzle (24) acting on the inner wall of the fixing device (3).

14. Dyeing apparatus according to either of claims 12 or,. 13, **characterised in that** the cleaning device (23) is. vertically displaced within the vertical arm (10) of the tube section (9).

15. Method for operating a continuously operating dyeing apparatus (1) for textile merchandise (7) in the form of strips or full-width merchandise, in particular a dyeing apparatus according to any of claims 1 to 14, with a dyeing device (2) and a steam fixing device (3), wherein the textile merchandise (7) is conveyed into the fixing device (3) constructed as a tube section (9) with one vertical arm (10) and one horizontal web (11) which ends in a further vertical section (12), into the interior of which fixing device (3) steam is blown, forming a stress-free intermediate section (13), and then lifted out, using up the stress-free intermediate section (13), wherein the steam is extracted remote from blowing in, **characterised in that** extraction is performed in the region of the vertical arm (10) of the tube section. (9), and **in that** the textile merchandise is guided through a steam barrier formed by water.

16. Method according to claim 15, **characterised in that** withdrawal takes place over transverse rollers.

17. Method according to either of claims 15 or 16, **characterised in that** the steam (15) is blown in from top to bottom.

18. Method according to either of claims 15 or 16, **characterised in that** the steam (15) is blown in from bottom to top.

19. Method according to any of claims 15 to 18, **characterised in that** the steam (15) is blown in on all sides.

20. Method according to any of claims 15 to 19, **characterised in that** the steam (15) is extracted at the exit of the fixing device (3).

21. Method according to claim 20, **characterised in that** extraction takes place in the lower region of the vertical arm (10) of the tube section (9), before the junction with the horizontal web (11).

22. Method according to any of claims 15 to 21, **characterised in that** the steam barrier (18) is formed by standing water (17).

23. Method according to any of claims 15 to 21, **characterised in that** the textile merchandise (7) passes through a steam barrier (18) formed by a water overflow device (21).

24. Method according to any of claims 15 to 21, **characterised in that** in the steam barrier (18) the water (17) is injected through nozzles oriented in the direction of transport (3).

25. Method according to any of claims 15 to 24, **characterised in that** a cleaning device (23) acts on the inner wall of the fixing device (3).

26. Method according to claim 25, **characterised in that** an annular nozzle as the cleaning device (23) acts on the inner wall of the fixing device (3).

27. Method according to either of claims 25 or 26, **characterised in that** the cleaning device (23) is vertically displaceable within the vertical arm (10) of the tube section (9).

## Revendications

1. Dispositif de coloration fonctionnant en continu (1) pour articles textiles (7) sous forme de bandes ou de produits larges, avec une unité de coloration (2) et une unité de fixation à vapeur (3), tandis qu'une unité de fixation (3) se présente comme tuyauterie (9), avec un côté vertical (10) et une traverse horizontale (11), s'étendant dans une autre section verticale (12), laquelle unité de fixation (3) devant être traversée par l'article textile (7), tandis qu'une unité de transport (6), le cas échéant est équipée d'une unité d'écrasement (40) et/ou d'une unité d'aspiration (41) pour alimentation de l'unité de fixation (3) et qu'une unité d'extraction (8) est prévue pour extraire les articles de l'unité de fixation (3), **caractérisé en ce que** l'unité de fixation est formée dans le côté vertical (10) de la tuyauterie de telle sorte que le côté vertical (10) se présente sous forme de tuyau à double paroi tandis que le tuyau interne (19) comporte des buses ou des ouvertures (20) dirigées vers l'intérieur de l'unité de fixation (3) pour souffler de la vapeur, **en ce que** de l'eau est recueillie dans la zone de traverse du tuyau, pour constituer une barrière de vapeur et **en ce que** la vapeur peut être aspirée dans le côté vertical, loin de la partie soufflerie.

2. Dispositif de coloration selon la revendication 1, **caractérisé en ce que** l'unité d'extraction (8) comporte des cylindres d'écrasement.

3. Dispositif de coloration selon la revendication 1 ou 2, **caractérisé en ce que** la vapeur (15) est soufflée du haut vers le bas.

4. Dispositif de coloration selon la revendication 1 ou 2, **caractérisé en ce que** la vapeur (15) est soufflée du bas vers le haut.

5. Dispositif de coloration selon la revendication 1 ou 2, **caractérisé en ce que** la vapeur (15) est soufflée de tous les côtés.

6. Dispositif de coloration selon l'une des revendications 1 à 5, **caractérisé en ce que** la vapeur (15) est aspirée dans la sortie de l'unité de fixation (3).

7. Dispositif de coloration selon la revendication 6, **caractérisé en ce que** l'aspiration dans la zone inférieure du côté vertical (10) de la tuyauterie (9) se déroule avant la transition dans la traverse horizontale (11).

8. Dispositif de coloration selon l'une des revendications 1 à 7, **caractérisé en ce que** la barrière de vapeur (18) prend la forme d'eau stagnante (17).

9. Dispositif de coloration selon l'une des revendications 1 à 7, **caractérisé en ce que** la barrière de vapeur (18) prend la forme de trop-plein d'eau (21).

10. Dispositif de coloration selon l'une des revendications 1 à 7, **caractérisé en ce que** la barrière de vapeur (18) injecte de l'eau (17) par les buses (22) dirigées selon la direction de transport.

11. Dispositif de coloration selon l'une des revendications 1 à 10, **caractérisé en ce que** la section transversale de la tuyauterie (9) prend la forme de trou longitudinal, éventuellement pour recevoir des produits larges.

12. Dispositif de coloration selon l'une des revendications 1 à 11, **caractérisé en ce qu'**une unité de nettoyage (23) est agencée par rapport au côté vertical (10).

13. Dispositif de coloration selon la revendication 12, **caractérisé en ce que** l'unité de nettoyage (23) présente une buse annulaire (24) dirigée vers la paroi interne de l'unité de fixation (3).

14. Dispositif de coloration selon l'une des revendications 12 ou 13, **caractérisé en ce que** l'unité de nettoyage (23) se déplace verticalement à l'intérieur du côté vertical (10) de la tuyauterie (9).

15. Procédé d'utilisation d'un dispositif de coloration fonctionnant en continu (1) pour articles textiles (7) sous forme de bandes ou de produits larges, en particulier un dispositif de coloration selon l'une des revendications 1 à 14 avec une unité de coloration (2) et une unité de fixation (3), tandis que l'article textile (7) est injecté dans l'unité de fixation (3) sous forme de tuyauterie (9) avec un côté vertical (10) et une traverse horizontal (11), s'étendant ensuite dans une section verticale (12), injecté dans la vapeur interne de ladite tuyauterie, avant d'être transportée par une section intermédiaire (13) sans tension et évacuée sous l'effet de la section intermédiaire sans tension (13), tandis que la vapeur est aspirée loin de la soufflerie, **caractérisé en ce que** l'aspiration se déroule dans la zone du côté vertical (10) de la tuyauterie (9) et **en ce que** l'article textile est guidé par une barrière de vapeur formée par l'eau.

16. Procédé selon la revendication 15, **caractérisé en ce que** l'évacuation fait appel à des cylindres transversaux.

17. Procédé selon l'une des revendications 15 ou 16, **caractérisé en ce que** la vapeur (15) est soufflée du haut vers le bas.

18. Procédé selon l'une des revendications 15 à 18, **caractérisé en ce que** la vapeur (15) est soufflée du bas vers le haut.

19. Procédé selon l'une des revendications 15 à 18, **caractérisé en ce que** la vapeur (15) est soufflée de tous les côtés.

20. Procédé selon l'une des revendications 15 à 19, **caractérisé en ce que** la vapeur (15) est aspirée dans la sortie de l'unité de fixation (3).

21. Procédé selon la revendication 20, **caractérisé en ce que** l'aspiration dans la zone inférieure du côté vertical (10) de la tuyauterie (9) se déroule avant la transition dans la traverse horizontale (11).

22. Procédé selon l'une des revendications 15 à 21, **caractérisé en ce que** la barrière de vapeur prend la forme d'eau stagnante (17).

23. Procédé selon l'une des revendications 15 à 21, **caractérisé en ce que** l'article textile (7) passe par une barrière de vapeur (18) formée par un trop-plein d'eau (2 1 ).

24. Procédé selon l'une des revendications 15 à 21, **caractérisé en ce que** la barrière de vapeur (18) injecte de l'eau (17) par les buses dirigée selon la direction de transport (3).

25. Procédé selon l'une des revendications 15 à 24, **caractérisé en qu**'une unité de nettoyage (23) produit ses effets sur la paroi interne de l'unité de fixation (3).

26. Procédé selon la revendication 25, **caractérisé en ce qu'**une buse annulaire sous forme d'unité de nettoyage (23) produit ses effets sur la paroi interne de l'unité de fixation (3).

27. Procédé selon l'une des revendications 25 ou 26, **caractérisé en ce que** l'unité de nettoyage (23) est déplaçable verticalement à l'intérieur du côté vertical (10) de la tuyauterie (9).
